# EUROPÄISCHE PATENTSCHRIFT

(11) **EP 0 263 837 B1**
(45) Veröffentlichungstag und Bekanntmachung des Hinweises auf die Patenterteilung: **30.10.1991**
(21) Anmeldenummer: 87901339.9
(22) Anmeldetag: 27.03.1987
(51) Int. Cl.: D01H 4/32

(54) **ÖFFNERWALZE**
OPENING CYLINDER
CYLINDRE OUVREUR

(30) Priorität: 10.04.1986 CH 1424/86
(43) Veröffentlichungstag der Anmeldung: 20.04.1988
(73) Patentinhaber: BUESS, Heinz, CH-4052 Basel (CH); SAPORTA, José A., 78000 Versailles (FR)
(72) Erfinder: BUESS, Heinz, CH-4052 Basel (CH); SAPORTA, José A., 78000 Versailles (FR)
(74) Vertreter: Fillinger, Peter, Dr.
(86) Internationale Anmeldenummer: CH8700037
(87) Internationale Veröffentlichungsnummer: WO8706277

(56) Entgegenhaltungen:
- EP-A- 0 141 283
- CS-A- 161 414
- CS-A- 161 415
- DE-A- 2 045 863
- DE-A- 2 159 230
- DE-A- 2 520 706
- FR-A- 2 374 441

## Beschreibung

Die vorliegende Erfindung bezieht sich auf eine Öffnerwalze gemäss dem Oberbegriff des Anspruches 1.

Eine derartige Öffnerwalze ist in der GB-PS 2 556 090 beschrieben. Die im Querschnitt vorwiegend kreisförmigen Kammleisten der Öffnerkämme sind um ihre Längsachse drehbar in entsprechenden Nuten im zylindrischen Walzenteil gelagert und durch auswechselbare, abnehmbare Platten bestimmter Form in einer bestimmten Schwenklage gehalten. Statt mehrere Öffnerwalzen mit verschiedener Nadelneigung für verschiedene Fasermaterialien an Lager zu halten genügt es mit dieser älteren Vorrichtung verschiedene Platten für verschiedene Nadelneigungen an Lager zu haben. Diese bekannte Öffnerwalze ist indessen in der Herstellung so aufwendig, dass es kostengünstiger ist für jedes Fasermaterial eine geeignete Öffnerwalze am Lager zu halten. Ihr Vorteil liegt darin, dass beim Auftreten defekter Nadeln nicht die Walze weggeworfen werden muss, sondern dass die Öffnerkämme einzeln ausgewechselt werden können, ohne dass ein erneutes Auswuchten der Walze erforderlich ist.

Andere Öffnerwalzen dieser Art sind beispielsweise in DE-A 2 045 863, DE-A 2 159 230, DE-A 2 520 706, EP-A 178 614, CS-A 161 414, CS-A 161 415, JP-A 46-24661, JP-A 51-53297, JP-A 57-74987 und JP-A 61-59676 beschrieben. Zum Verbessern des Öffnens der Fasern und somit zum Reduzieren der Fehleranzahl im anschliessend gesponnenen Garn wurden verschiedene Mittel vorgeschlagen, das Ablösen der Fasern von der Öffnerwalze und das Zuführen zum Spinnrotor zu unterstützen. Hierzu zeigt beispielsweise die CS-A 161 414 zwischen den Öffnerkämmen angeordnete, gezahnte Auswerferelemente. Durch diese Massnahme soll auch die Reibung zwischen den Fasern und den Kammleisten reduziert werden, wozu bei den gezahnten Auswerferelementen in radialer Richtung deren Leisten weiter über die Mantelfläche des zylindrischen Teils der Walze vorstehen als die Kammleisten bei den Öffnerkämmen. Bei der Öffnerwalze gemäss der CS-A 161 415 weisen die sich folgenden Öffnerkämme eine zunehmende radiale Erstreckung über der Mantelfläche des zylindrischen Teils auf, wodurch die Fasern zwangsweise nach aussen bewegt und dadurch leichter von der Öffnerwalze getrennt werden. Ebenso sind radiale Löcher in der Mantelfläche des zylindrischen Teils bekannt (z.B. FR-A 1 295 871), um mit einem radialen Luftstrom die Fasern von der Öffnerwalze zu trennen.

Alle im vorgenannten Stand der Technik enthaltenen Vorschläge brachten jedoch nur geringe Verbesserungen beim im Offenend-Spinnverfahren hergestellten Garn.

Die vorliegende Erfindung stellt sich die Aufgabe, eine Öffnerwalze der eingangs erwähnten Art derart zu verbessern, dass damit unter Wahrung des Vorteils eines einfachen Aufbaus, bei unterschiedlichen im offenen Spinnverfahren hergestellten Garnen eine Qualitätsverbesserung erreichbar ist.

Erfindungsgemäss wird die Aufgabe gelöst durch die kennzeichnenden Merkmale des Anspruchs 1.

Anhand der beiliegenden schematischen Zeichnung wird die Erfindung beispielsweise erläutert. Es zeigen:
Fig. 1 eine Öffnerwalze in perspektivischer Explosionsdarstellung,
Fig. 2 ein Ausschnitt aus einer Ansicht in Richtung des Pfeiles II in Fig. 1,
Fig. 3 einen Ausschnitt aus einem Öffnerkamm in Richtung des Pfeiles III in Fig. 2 in vergrösserter Darstellung,
Fig. 4 eine gleiche Ansicht wie Fig. 2 eines zweiten Ausführungsbeispiels des Öffnerkammes,
Fig. 5 eine Ansicht eines Öffnerkammes gemäss Fig. 4 in Richtung des Pfeiles V,
Fig. 6 einen Ausschnitt aus einem dritten Ausführungsbeispiel eines Öffnerkammes in Ansicht gemäss Pfeil III in Fig. 2,
Fig. 7 einen Ausschnitt aus einem vierten Ausführungsbeispiel eines Öffnerkammes in Ansicht gemäss Pfeil III in Fig. 2, und
Fig. 8 eine graphische Darstellung der Fehler im Garn in Abhängigkeit von der Drehzahl der Öffnerwalze.

Die zwei- oder dreiteilige Öffnerwalze in Fig. 1 weist einen zylindrischen Teil 1 auf, dessen Umfang in parallelen Reihen mit Nadeln oder Zähnen 2 besetzt ist. Fest mit diesem Teil 1 verbunden ist eine Ringscheibe 3, in deren inneren Umfang eine Bajonettnut 4 geschnitten ist. Weiter gehört zur Öffnerwalze eine Stummelwelle 5, die in einem nicht dargestellten Lager drehbar gelagert ist und auf der drehfest eine Ringscheibe 6 sowie eine Manschette 7 angeordnet sind. Die Manschette 7 trägt am freien Ende 8 Bajonettnocken, die mit der Bajonettnut 4 verbindbar ist. Beim Zusammensetzen der Öffnerwalze wird die Manschette 7 in die Ringscheibe 3 eingeschoben und gedreht bis die Ringscheibe 6 fest gegen die Seite des zylindrischen Teils 1 gehalten ist.

Im zylindrischen Teil 1 sind parallele Schlitze oder Nuten 9 vorgesehen. In diese ist je eine die Nadeln oder Zähne 2 tragende Kammleiste 10 form-, kraft- und/ oder materialschlüssig befestigt. Eine Kammleiste 10 bildet mit den zugeordneten Zähnen 2 einen Öffnerkamm 14. Die Nadeln oder Zähne 2 sind vorzugsweise spitz. Die Kammleisten 10 können aus Kunststoff oder Metall bestehen und mit Reibungssitz oder Leimverbindung in den Schlitzen 9 gehalten sein. Sie können aber auch (Fig. 4 und 5) am Fuss mit schwalbenschwanz-förmigem Querschnitt gestaltet und in entsprechend geformter Nut 9 gehalten sein, wobei die Kammleiste 10 zusammen mit den Zähnen 2 aus einem Stück besteht. Bei dieser Ausbildung können die Kammleisten 10 - wenn die Ringscheibe 6 entfernt ist - seitlich aus den Schlitzen oder Nuten 9 herausgeschoben und beschädigte Nadeln oder Zahnreihen auf diese Weise ersetzt werden, ohne dass ein erneutes Auswuchten der Öffnerwalze dadurch notwendig wird. Die Höhe der Zähne 2 ist vorzugsweise gleich. Sie beträgt mindestens 1,5 Millimeter, vorzugsweise 2 bis 4 Millimeter.

Wie die Zeichnung zeigt stehen die Kammleisten 10 gleichmässig über den Umfang des zylindrischen Teils 1 vor, wobei in diesem vorstehenden Teil mindestens eine Durchbrechung 11 vorhanden sein kann. Die Kammleisten 10 überragen um mindestens 1 Millimeter (Hinweisziffer 13) die Mantelfläche des zylindrischen Teils 1, wobei die Durchbrechungen 11 unabhängig von der Neigung der Zähne 2 immer in Drehrichtung orientiert sind. Diese Durchbrechungen 11 bewirken beim Öffnen eines Faserstranges eine Luftströmung, welche die Reibung Faser - Metall und demzufolge die Bildung von Abriebstaub und ein Niederschlagen von Faserabrieb auf der Walze verringert.

Die Nadeln oder Zähne 2 sind mit der Kammleiste 10 derart verbunden, dass sie nach dem Einbau in der Öffnerwalze entweder rechtwinklig zur Drehrichtung (radial orientiert) oder in Drehrichtung geneigt sind. Die Gestaltung des Nadel- oder Zahnbesatzes auf der Trommel kann selbstverständlich entsprechend des zu verarbeitenden Fasermaterials gewählt werden.

Wie in Fig. 5 mit gestrichelter Linie angedeutet und in den Fig. 3, 6 und 7 mit ausgezogenen Strichen gezeigt ist, kann die Kammleiste 10 zwischen den Nadeln oder Zähnen 2 eine konkave Rundung 12 aufweisen. Die Tatsache, dass der obere Rand der Kammleisten 10 über die Mantelfläche des zylindrischen Teils 1 erhaben ist, bewirkt, dass dadurch die Berührungsfläche zwischen der Öffnerwalze einerseits und dem Fasermaterial anderseits sehr klein ist (da das Fasermaterial die Mantelfläche des zylindrischen Teils 1 nicht berührt), was in der Folge eine Schädigung der Fasern entsprechend verringert.

Bei Zähnen 2 entsprechend Fig. 6 wird vorzugsweise ein Scheitelwinkel A von mindestens 10° gewählt. Der radiale Abstand 13 der Zähne 2 bzw. des oberen Randes der Kammleiste 10 von der Mantelfläche des zylindrischen Teils 1 beträgt mindestens 1 Millimeter.

Obwohl die vorteilhafte Wirkung der Durchbrechungen 11 physikalisch nicht abschliessend erklärbar ist, wird angenommen, dass sie eine günstigere Luftschichtung oder eine bessere Luftströmung zwischen der Mantelfläche des zylindrischen Teil 1 einerseits und dem Faservlies anderseits bewirken. Vermutlich verringern die Durchbrechungen 11 die Luftturbulenz hinter den Zahnreihen und begünstigen dadurch die Neigung die Fasern parallel auszurichten. Es hat sich gezeigt, dass die Durchbrechungen 11 für sich allein eine Verbesserung bringen.

Eine 40 Millimeter Faser berührt bei den bekannten Öffnerwalzen bei einer Drehzahl von 7'000 UpM, einem Walzenradius von 30 Millimeter und einer Vlies-Zuführgeschwindigkeit von 34 cm/min die die periphere Oberfläche der Öffnerwalze auf einer Länge von ungefähr 110 Metern. Mit der erfindungsgemässen Öffnerwalze wird der Reibkontakt zwischen der Mantelfläche des zylindrischen Teils 1 und den Fasern vermieden und auf die obere Schmalseiten der Kammleisten beschränkt, was die Berührungslänge auf ungefähr 35 Meter reduziert. Diese Verkleinerung der Reibungslänge erzeugt eine wesentliche Qualitätsverbesserung hinsichtlich des gesponnenen Garns. Die verbesserte Kämmwirkung der erfindungsgemässen Öffnerwalze erlaubt es zudem, die Drehzahl wesentlich zu senken ohne dadurch das Öffnen des Faservlieses zu beeinträchtigen. Was die Berührungslänge auf zirka 25 Meter verkürzt.

Durch die vorangehend beschriebene Öffnerwalze wird die Fehlerzahl per 100'000 Meter gesponnenen Garns in einer Offenend-Spinnmaschine im Vergleich mit bekannten Öffnerwalzen wesentlich reduziert. Fig. 8 zeigt auf der Abszisse die Drehzahl der Öffnerwalze und auf der Ordinate die Fehlerzahl im gesponnenen Garn. Die obere Kurve zeigt die Fehlerzahl einer bekannten Öffnerwalze in Abhängigkeit ihrer Drehzahl, wogegen die untere Kurve die Fehlerzahl einer erfindungsgemässen Öffnerwalze zeigt. Diese Gegenüberstellung veranschaulicht, dass die Fehlerzahl insbesondere bei kleineren Arbeitsgeschwindigkeiten der Öffnerwalze ganz wesentlich reduziert wird.

## Patentansprüche

1. Öffnerwalze mit einem zylindrischen Teil (1), dessen Mantelfläche mit in parallelen Reihen angeordneten Zähnen (2) besetzt ist, wobei jede dieser Reihen fest mit einer Kammleiste (10) verbunden und mit der Kammleiste (10) in einer entsprechenden, gegen die Mantelfläche offenen Nut (9) gelagert ist, dadurch gekennzeichnet, dass die Öffnerwalze ausschliesslich Öffnerkämme (14) mit einer Kammleiste (10) und wenigstens einer Reihe Zähnen (2) aufweist, und dass die Kammleisten (10) gleichmässig über die Mantelfläche des zylindrischen Teils (1) vorstehen.

2. Öffnerwalze nach Anspruch 1, dadurch gekennzeichnet, dass die Kammleisten (10) und die zugeordneten Zähne (2) aus einem Stück sind.

3. Öffnerwalze, nach Anspruch 1, dadurch gekennzeichnet, dass der vorstehende Teil von mindestens einer Kammleiste (10) mindestens eine in Drehrichtung orientierte Durchbrechung (11) aufweist.

4. Öffnerwalze nach Anspruch 1, dadurch gekennzeichnet, dass die Zähne (2) spitzig sind.

5. Öffnerwalze nach einem der Ansprüche 1 bis 4, dadurch gekennzeichnet, dass die Kammleisten (10) zwischen den Zähnen (2) konkav gerundet (12) sind.

6. Öffnerwalze nach Anspruch 1, dadurch gekennzeichnet, dass die Kammleisten (10) in mehrere miteinander verbundene und mindestens einen Zahn (2) aufweisende Abschnitte unterteilt sind und dass dieser Abschnitt mit dem zugeordneten Zahn (2) aus einem Stück gefertigt ist.

7. Öffnerwalze nach Anspruch 6, dadurch gekennzeichnet, dass die Abschnitte einer Kammleiste (10) miteinander verklebt sind.

8. Öffnerwalze nach Anspruch 1, dadurch gekennzeichnet, dass die Zähne (2) flache Nadeln sind.

9. Öffnerwalze nach Anspruch 1, dadurch gekennzeichnet, dass die Kammleisten (10) die Mantelfläche des zylindrischen Teils (1) um mindestens einen Millimeter überragen.

10. Öffnerwalze nach Anspruch 1, dadurch gekennzeichnet, dass die Länge der Zähne 1,5 bis 4 Millimeter beträgt.

## Claims

1. Opening cylinder with a cylindrical part (1), the outer surface of which is equipped with teeth (2) arranged in parallel rows, each of these rows being connected fixedly to a comb strip (10) and being mounted together with the comb strip (10) in a corresponding groove (9) open towards the outer surface, characterised in that the opening cylinder has solely opening combs (14) with a comb strip (10) and with at least one row of teeth (2), and in that the comb strips (10) project uniformly above the outer surface of the cylindrical part (1).

2. Opening cylinder according to Claim 1, characterised in that the comb strips (10) and the associated teeth (2) are in one piece.

3. Opening cylinder according to Claim 1, characterised in that the projecting part of at least one comb strip (10) has at least one perforation (11) oriented in the direction of rotation.

4. Opening cylinder according to Claim 1, characterised in that the teeth (2) are pointed.

5. Opening cylinder according to one of Claims 1 to 4, characterised in that the comb strips (10) are concavely rounded (12) between the teeth (2).

6. Opening cylinder according to Claim 1, characterised in that the comb strips (10) are subdivided into a plurality of portions connected to one another and having at least one tooth (2), and in that this portion with the associated tooth (2) is produced in one piece.

7. Opening cylinder according to Claim 6, characterised in that the portions of a comb strip (10) are adhesively bonded to one another.

8. Opening cylinder according to Claim 1, characterised in that the teeth (2) are flat needles.

9. Opening cylinder according to Claim 1, characterised in that the comb strips (10) project at least one millimetre above the outer surface of the cylindrical part (1).

10. Opening cylinder according to Claim 1, characterised in that the length of the teeth is 1.5 to 4 millimetres.

## Revendications

1. Cylindre ouvreur comportant une partie cylindrique (1), dont la surface enveloppe est occupée par des dents (2) disposées en rangées parallèles, chacune de ces rangées étant liée de façon fixe à une latte en peigne (10) et logée avec la latte (10) dans une rainure correspondante, ouverte sur la surface enveloppe, caractérisé en ce que le cylindre ouvreur comprend exclusivement des peignes ouvreurs (14) avec une latte en peigne (10) et au moins une rangée de dents (2), et en ce que les lattes (10) dépassent de façon régulière au-dessus de la surface enveloppe de la partie cylindrique.

2. Cylindre ouvreur selon la revendication 1, caractérisé en ce que les lattes en peigne (10) et les dents (2) associés sont en une seule pièce.

3. Cylindre ouvreur selon la revendication 1, caractérisé en ce que la partie saillante d'au moins une latte en peigne (10) comprend au moins un perçage (11) orienté dans le sens de rotation.

4. Cylindre ouvreur selon la revendication 1, caractérisé en ce que les dents (2) sont pointues.

5. Cylindre ouvreur selon une des revendications 1 à 4, caractérisé en ce que les lattes en peigne (10) sont arrondies (12) de façon concave entre les dents (2).

6. Cylindre ouvreur selon la revendication 1, caractérisé en ce que les lattes en peigne (10) sont subdivisées en plusieurs segments reliés ensemble et comportant au moins une dent (2) et en ce que ce segment avec la dent associée est réalisé en une pièce.

7. Cylindre ouvreur selon la revendication 6, caractérisé en ce que les segments d'une latte en peigne (10) sont collés les uns aux autres.

8. Cylindre ouvreur selon la revendication 1, caractérisé en ce que les dents (2) sont des aiguilles plates.

9. Cylindre ouvreur selon la revendication 1, caractérisé en ce que les lattes en peigne (10) dépassent la surface enveloppe de la partie cylindrique (1) d'au moins un millimètre.

10. Cylindre ouvreur selon la revendication 1, caractérisé en ce que la longueur des dents atteint 1,5 à 4 millimètres.
